# EUROPÄISCHE PATENTSCHRIFT

(11) **EP 0 399 296 B1**
(45) Veröffentlichungstag und Bekanntmachung des Hinweises auf die Patenterteilung: **11.08.1993**
(21) Anmeldenummer: 90108783.3
(22) Anmeldetag: 10.05.1990
(51) Int. Cl.: B21B 31/16, B21B 37/08

(54) **Automatisches Einrichten eines Universalwalzgerüstes nach dessen Umbau auf neue Profilformate**
Automatic adjusting of a universal mill stand after its resetting for new structural shapes
Justification automatique d'un laminoir universel après le changement des cylindres pour les profils neufs

(30) Priorität: 24.05.1989 DE 3916925; 24.05.1989 DE 3916927
(43) Veröffentlichungstag der Anmeldung: 28.11.1990
(73) Patentinhaber: SMS SCHLOEMANN-SIEMAG AKTIENGESELLSCHAFT, 40237 Düsseldorf (DE)
(72) Erfinder: Reismann, Hans-Jürgen, D-4000 Düsseldorf 31 (DE); Porombka, Burkhardt, D-4048 Grevenbroich 2 (DE); Schmalz, Walter, D-4006 Erkrath (DE)
(74) Vertreter: Müller, Gerd, Dipl.-Ing.

(56) Entgegenhaltungen:
- EP-A- 0 248 605
- DE-A- 1 935 604
- DE-A- 3 801 466
- DE-C- 3 501 622
- PATENT ABSTRACTS OF JAPAN Band 6, Nr. 224 (M-170)(1102), 9. November 1982; & JP-A-57127513 (NIPPON KOKANI 07.08.1982

## Beschreibung

Die Erfindung betrifft ein Verfahren zum automatischen Einrichten von Horizontal- und Vertikalwalzen in einem Universalgerüst, insbesondere nach dem Umbau des Gerüsts auf neue Profilformate der Walzstraße mit Hilfe von Anstellgliedern und mittels von auf Rechnereinheiten geschaltete Positionsmeßeinrichtungen für die Walzenanstellungen unter besonderer Berücksichtigung der Federkennlinienkonstanten. Die Erfindung betrifft auch eine Vorrichtung zur Durchführung des erfindungsgemäßen Verfahrens.

Ein Arbeitsverfahren der eingangs genannten Gattung zum automatischen Einrichten der Walzen eines Universalgerüsts ist bspw. in der DE-PS 35 01 622 beschrieben. Hierbei wird die Unterwalze auf Walzmitte gefahren und die Oberwalze mit Walzdruck auf die Unterwalze gefahren. Durch das Aufeinanderfahren der Walzen werden die jeweiligen Positionen der Walzen festgelegt, wobei als "Ausgangswert die Lage der Unterwalze in Walzmitte" verwendet wird. An der so festgelegten Unterwalze orientieren sich die weiteren Arbeitsschritte, d.h. die Oberwalze und die Vertikalwalzen werden nach der Unterwalze in der Weise ausgerichtet, daß die Axialbefestigung der Oberwalze gelöst wird und die Vertikalwalzen in Richtung Walzmitte verfahren werden, wobei sie gegebenenfalls durch Anlegen an eine Flanke der Oberwalze diese axial verschieben, bis beide Vertikalwalzen an den Seitenflanken der Unterwalze anliegen. In dieser lage wird dann die Oberwalze fixiert. Es werden alle Walzen auf Walzendruck gefahren und das System in dem angeschlossenen Rechner auf Null gesetzt. Dieses Verfahren zum Einrichten der Walzen läßt außer Acht, daß die Auffederung des Gerüstes in Radialrichtung der Horizontalwalzen bzw. in Radialrichtung der Vertikalwalzen sehr unterschiedlich sein kann. Aus diesem Grund ist das vorbekannte Einrichten der Walzen mit erheblichen Ungenauigkeiten behaftet, die spätestens dann nachteilig bemerkbar sind, wenn das Gerüst mit dem ersten Profilwalzgut in Betrieb geht und auf Walzdruck gefahren wird.

Aus der europäischen EP-A-0 248 605 ist ein Verfahren zum Ausrichten der Vertikal- und Horizontalwalzen eines Universalgerüstes bekannt, wobei zunächst die "Obere Horizontalwalze in eine festgelegte Ausgangsposition auf Walzspaltmitte" gefahren wird und beide Vertikalwalzen gegen die Flanken der oberen Horizontalwalze geschoben werden, um für diese ebenfalls eine Ausgangsposition festzulegen. Anschließend werden die Vertikalwalzen zurückgefahren und die untere Horizontalwalze wird gegen die obere Horizontalwalze gefahren, um für erstere eine Ausgangsposition festzulegen. Hiernach werden beide Vertikalwalzen gegen die Flanken der oberen und der unteren Horizontalwalze geschoben. Sollten die Kanten der Horizontalwalzen nach dem beschriebenen Justieren nicht fluchten, so wird eine der Horizontalwalzen von der axialen Arretierung gelöst und von den Vertikalwalzen auf das fluchtende Kantenmaß geschoben. Dieser Druckschrift sind keine Hinweise darauf zu entnehmen, wie notwendig es ist, daß mit dem Einrichten der Walzen zugleich die Auffederung des Gerüstes bezüglich der Horizontal- und der Vertikalwalzen erfaßt wird, damit die geometrischen Koordinaten des Gerüsts in bezug auf das Walzgut bzw. Walzprofil reproduzierbar erfaßt sind. Es wird in dieser Druckschrift für die Vertikalwalzen eine Grobanstellung und ein AGC-Zylinder erwähnt, es finden sich jedoch keine Hinweise für die oben erwähnte Notwendigkeit der gesonderten Federkennlinienbestimmung.

Aus der DE-OS 38 01 466 ist eine Anstellvorrichtung für ein Universalgerüst bekannt mit den Walzen zugeordneten elektromechanischen Grobanstellungen und hydraulischen Feinanstellungen. Mit der Anstellvorrichtung wird in Zeitabständen ein Eichvorgang für das Gerüst durchgeführt. Hierzu werden alle Walzen auf Null-Kaliber elektromechanisch aufeinandergefahren und anschließend verschiedene stichplanmäßig zu erwartende mittlere hydraulische Drucke eingestellt. Alle gespeicherten hydraulischen Drucke bei den unterschiedlichen Positionswerten der Feinanstellungen ergeben die Gerüstauffederungskennlinie für den vertikalen bzw. horizontalen Kräfteverlauf. Die unter Eichbedingungen eingestellten Positions- und Druckwerte werden regeltechnisch auf Null-Werte gesetzt. Mit diesen Maßnahmen kann die Kalibereinstellung, insbesondere des Fertiggerüsts in einer Universal-Trägerstraße ohne Testlauf und Probestab zufriedenstellend durchgeführt werden.

Dem oben zum Stand der Technik beschriebenen Verfahren zum Einrichten der Walzen eines Universalgerüstes ist der Nachteil gemeinsam, daß die auf diese Weise gefundenen Walzenstellungen im Gerüst den Anforderungen in der Praxis nicht gerecht werden können, denn die gefundene vertikale Mitte des Walzenballens ist z.B. bei unsymmetrischen Profilen durchaus nicht identisch mit der Form des Kalibers. Dies muß zu ungleichen Walzkräften führen.

Die Aufgabe der vorliegenden Erfindung ist es, die Horizontal- und Vertikalwalzen des Universalgerüstes -insbesondere nach dem Umbau des Gerüsts auf neue Profilformate - automatisch auf eine auf die Mitte des Walzgerüsts bezogene Einbaugeometrie zu justieren, insbesondere in Verbindung mit einer automatischen Bestimmung der Federkennlinien des Gerüsts, nämlich im Hinblick auf die Ständerdehnungen, das elastische Verhalten der eingesetzten Walzen und Walzenanstellungen und dergleichen. Die Walzkräfte sollen nach dem automatischen Einrichten der Walzen gleichmäßig auf das Profilwalzgut einwirken können, selbst dann, wenn das Walzgutprofil ausgesprochen unsymmetrisch sein sollte. Diese Aufgabe wird mit den beanspruchten Arbeitsschritten zum automatischen Einrichten der Walzen des Gerüsts und zur Bestimmung der Federkennlinienkonstanten sowie mit den konstruktiven Maßnahmen gemäß den Patentansprüchen gelöst.

Nach Maßgabe des Patentanspruchs 1 dient die axiale Einbaugeometrie der Vertikalwalzen in dem Gerüst als feste Bezugsgröße, wobei die Horizontalwalzen radial und axial in solche von Positions-Istwertgebern gemessenen Walzenanstellungen verschoben werden, aus denen die geometrische Walzspaltmitte und die geometrische Walzmitte im Gerüst bestimmt wird. Bei diesem Verfahren zum automatischen Einrichten von Horizontal- und Vertikalwalzen in einem Universalgerüst zeigen sich die folgenden Vorteile: Ausgehend von der walzgerüstbezogenen und vertikal festgelegten Einbaugeometrie der Vertikalwalzen wird der Einbau der Horizontalwalzen ausschließlich an der Geometrie des Walzgerüstes ausgerichtet, so daß die Stegmitte eines neuen Profils, d.h. die Walzspaltmitte, exakt in die Mitte der Vertikalwalzenballen gelegt werden kann. Aufgrund der beanspruchten Maßnahmen, daß die Horizontalwalzen eine axiale Mittenstellung einnehmen können, die der axialen Gerüstmitte entspricht, kann die Flanschdicke eines neuen Profils sowohl auf der Bedienungsseite des Gerüsts als auch auf dessen Antriebsseite genau eingestellt werden. Im Ergebnis führt dies zu gewalzten Profilen ohne nennenswerte Außermittigkeit der Stege bei großer Genauigkeit der Flanschdicken und der Stegdicken. Hervorzuheben ist, daß Testläufe mit ein oder mehreren Probeprofilen entfallen können, da das Walzenkaliber automatisch und unter Berücksichtigung aller Walzbedingungen von Anfang an auf das für den jeweiligen Profilstab optimale Kaliber eingestellt wird. Da ferner die radiale Federkennlinie für beide Horizontalwalzen gemeinsam, die radiale Federkennlinie für jede Vertikalwalze gesondert und die axiale Federkennlinie einer der Horizontalwalzen jeweils nach einer der beiden Achsrichtungen gesondert ermittelt wird, in dem die Walzen elektromechanisch bis zu dem Moment des Aufsetzens gegeneinander gefahren werden und anschließend der Walzenballendruck hydraulisch auf mindestens zwei Druckpunkte erhöht wird und von diesen Druckpunkten wieder entlastet wird, ist es vorteilhafterweise möglich, die in einem Profilwalzwerk von Profil zu Profil stets unterschiedliche axiale Walzkraftkomponente zu berücksichtigen, die darüberhinaus ungleichmäßig verteilt auf die obere bzw. untere Horizontalwalze auftritt. Der Vorteil der erfinderischen Maßnahmen wird noch deutlicher bei den unsymmetrischen Profilen, da dort die vertikale Mitte des Walzenballens durchaus nicht identisch sein muß mit der Form des Kalibers. Diese praxisnahen Belastungsfälle können alle mit der anspruchsgemäßen Ermittlung der Gerüstfederkennlinien berücksichtigt werden, um eine schnelle und reproduzierbare Kalibereinstellung des Universalgerüsts ohne Testlauf und ohne Probestab vorzunehmen.

In einer bevorzugten Ausgestaltung der Erfindung erfolgt das automatische Einrichten der Walzen in dem Universalgerüst nach Maßgabe der folgenden Sequenz von Arbeitsschritten: Die Vertikalwalzen werden in senkrechter Richtung des Gerüsts unverschiebbar und in horizontaler Ebene höhengleich in das Gerüst eingebaut. Die untere Horizontalwalze wird in senkrechter Mittenposition des Gerüstes eingebaut. Anschließend wird die untere Horizontalwalze von den Vertikalwalzen mit einem bestimmten Druck wechselseitig angefahren und aus den gemessenen Positionswerten wird die Walzmitte bestimmt. Dann werden die Horizontalwalzen aufgefahren und oberhalb der horizontalen Mittenposition der Vertikalwalzen wird ein bestimmter Walzspalt eingestellt. Dann werden die Vertikalwalzen gegen die untere Horizontalwalzen gefahren und auf einen bestimmten Druck gebracht. Danach wird die obere Horizontalwalze wechselseitig gegen die Vertikalwalzen verschoben, die erreichten Positionen werden gemessen und der Abstand der unteren Horizontalwalze zur Walzspaltmitte errechnet. Schließlich werden alle Positions-Istwertgeber für die Horizontalwalzen und die Positions-Istwertgeber für die Vertikalwalzen auf Null gesetzt. Dies erfolgt unter Berücksichtigung des vorher eingestellten Walzspaltes sowie der Profilierung der Walzballen und der gefundenen Meßwerte; es wird sichergestellt, daß die Ober- und Unterwalze gleiche Profilierungen des Walzballens aufweisen. Die Abfolge dieser Arbeitsschritte kann anspruchsgemäß auch mit der oberen Horizontalwalze begonnen werden. Auch kann der Walzspalt der aufgefahrenen Horizontalwalzen unterhalb der horizontalen Mittenposition der Vertikalwalzen liegen. Diese vorteilhafte Sequenz von Arbeitsschritten ermöglicht das exakte Auffinden der gerüstbezogenen geometrischen Walzmitte und Walzspaltmitte voll automatisch und ohne jeden Testlauf und ohne optische Hilfsmittel. Das Einrichten der Walzen im Gerüst kann von einem Leitstand aus eingestellt bzw. eingeregelt werden. Zur Bestimmung der axialen Walzmitte des Gerüstes, die mit der axialen Walzmitte der Horizontalwalzen übereinstimmt, werden also lediglich die Vertikalwalzen in horizontaler Richtung verfahren, wobei es auf eine exakte radiale Anstellung der Horizontalwalzen zunächst nicht ankommt. Erst in dem zweiten automatisch ablaufenden Arbeitsschritt wird die Walzspaltmitte der Horizontalwalzen anspruchsgemäß festgelegt.

In Ausgestaltung der Erfindung ist vorgesehen, daß die Geschwindigkeit der elektromechanischen Anstellung der Walzen gegeneinander mit zunehmender Abstandsverkleinerung vermindert wird und im Moment des Aufsetzens zu Null wird. Hierdurch wird eine noch schnellere und noch sicherere Federkennlinienbestimmung bei der Umstellung von einem gewalzten Profil auf ein neues Profil möglich, da die Walzen bis zum Aufsetzmoment, dem sogenannten "roll kissing" programmiert gegeneinander gefahren werden können. Der Augenblick des "roll kissing"kann bspw. mit Hilfe von einen Druckanstieg registrierenden Druckaufnehmern verfolgt werden, von denen die Anstellbewegung der Walzen gestoppt wird.

In einer weiteren Ausgestaltung der Erfindung ist vorgesehen, daß die elektromechanische Anstellbewegung der Horizontalwalzen gegeneinander und bei geöffneten Vertikalwalzen bis zum Aufsetzmoment synchronisiert ist und anschließend eine der Horizontalwalzen mit dem Walzballendruck hydraulisch beaufschlagt wird. Auf diese Weise werden Beschädigungen der Horizontalwalzen vermieden, auch wenn diese relativ schnell bis zum Moment des Aufsetzens gegeneinander gefahren werden. Zur Bestimmung der Federkennlinie wird erst anschließend der Walzenballendruck hydraulisch auf mehrere Druckpunkte angehoben.

Nach einem weiteren Vorschlag der Erfindung ist vorgesehen, daß die Vertikalwalzen bei drucklos gegeneinander gefahrenen und mit im Sinne einer Axialbewegung entlasteter oberen oder unteren Horizontalwalze elektromechanisch gegen die Flanken der Horizontal-walzen bis zum Aufsetzmoment gefahren werden und daß anschließend jede einzelne Vertikalwalze drucksynchronisiert mit dem Walzenballendruck hydraulisch beaufschlagt wird. Bspw. kann die Obere-Horizontalwalze axial kantengleich zur Unteren-Horizontalwalze gedrückt werden und umgekehrt. Die erfindungsgemäße Methode erlaubt die Aufnahme der unverfälschten Federkennlinienkonstanten für jede Vertikalwalze, da sich die Abstützungskräfte über die Horizontalwalzen aufheben und nur die Auffederungswerte des Gerüsts auf der Antriebsseite und auf der Bedienungsseite gemessen werden.

In besonderer Ausgestaltung der Erfindung wird vorgeschlagen, daß jeweils eine Vertikalwalze von einer bzw. der anderen Seite elektromechanisch gegen die zugeordnete Flanke der Unteren- bzw. Oberen-Horizontalwalze bis zu dem Aufsetzmoment gefahren wird, wobei die Horizontalwalzen drucklos gegeneinander gefahren sind und daß anschließend jede Vertikalwalze mit dem Walzenballendruck hydraulisch beaufschlagt wird. Beide Horizontalwalzen können dabei festgelegt sein oder aber auch nur eine von beiden; auch können beide Horizontalwalzen axial verschiebbar sein. Die Bewegung der Horizontalwalzen kann gegebenenfalls mitgemessen werden. Hierdurch wird die axiale Federkennliniekonstante für die Untere- bzw. Obere-Horizontalwalze sowohl für die Bedienungsseite als auch für die Antriebsseite gesondert ermittelt. Auf diese Weise kann dem Umstand Rechnung getragen werden, daß die Untere- bzw. Obere-Horizontalwalze beim Walzen nicht in der voreingestellten Walzmitte gehalten werden kann, sondern wegen des Differenzdruckes der beiden Vertikalwalzen in beide Richtungen ausweicht. Die so verur sachte Auffederung kann also bei der Kalibereinstellung des Universal-Walzgerüsts rechnerisch in die Regeltechnik eingehen.

In Weiterbildung der Erfindung ist vorgesehen, daß zwischen die Flanken der Horizontalwalzen und dem Walzenballen jeder Vertikalwalze gegebenenfalls ein Füllstück eingelegt wird, bevor die Vertikalwalze mit dem hydraulischen Walzenballendruck beaufschlagt wird. Mit dieser Maßnahme können die unterschiedlichen Winkel der Horizontal- und Vertikalwalzen kompensiert werden, insbesondere beim Walzen von Profilen, deren Flanschenbreiten bspw. größer 500 mm sind. Die Abplattungen der Distanzstücke werden bei der Ermittlung der Federkennlinienkonstanten für die Vertikalwalzen entsprechend berücksichtigt. Wahlweise können solche Füllstücke auch zwischen die Horizontalwalzen eingelegt werden.

Zur weiteren Ausbildung der Erfindung wird vorgeschlagen, daß der jeweilige Stellweg S der hydraulischen Anstellung der Walzen und der entsprechende beaufschlagte Walzenballendruck F gemessen und gespeichert werden und daß in an sich bekannter Weise aus den Differenzdrücken und der zugehörigen Differenz der Stellwege eine mittlere Federkennlinienkonstante ermittelt wird.

Zwecks Durchführung des beanspruchten Verfahrens zum automatischen Einrichten der Walzen betrifft die Erfindung auch ein Universalgerüst, welches sich dadurch auszeichnet, daß die Obere- bzw. Untere-Horizontalwalze mit einer in radialer Richtung wirkenden elektromechanischen Langhubanstellung und mit einer hydraulischen Kurzhubanstellung verbunden ist, sowie eine in axiale Richtung wirkende hydraulische Kurzhubverstellung aufweist, daß die untere bzw. obere Horizontalwalze mit einer in radialer Richtung wirkenden elektromechanischen Langhubanstellung verbunden ist und in axialer Richtung lösbar und einstellbar ist, daß die Vertikalwalzen mit einer in radialer Richtung wirkenden elektromechanischen Langhubanstellung und mit einer hydraulischen Kurzhubanstellung verbunden sind und in vertikaler Richtung des Gerüstes unverschiebbar und höhengleich angeordnet sind, und daß die obere bzw. untere Horizontalwalze eine hydraulische Stellvorrichtung für eine Axialbewegung aufweist, die entlastbar ist, daß die Vertikalwalzen in der Walzspaltmitte (MS) des Gerüstes angeordnet sind, daß die Horizontalwalzen axiale Positions-Istwertgeber aufweisen, die meßtechnisch mit einer Recheneinheit zur Bestimmung der vertikalen Walzmitte (MW) des Gerüstes verbunden sind, daß die Horizontalwalzen radiale und axiale Positions-Istwertgeber aufweisen, die meßtechnisch mit einer Recheneinheit zur Bestimmung der horizontalen Walzspaltmitte (MS) des Gerüstes verbunden sind, daß an den elektromechanischen Langhubanstellung Druckaufnehmer, Weggeber oder dergleichen angeordnet sind, und daß an den hydraulischen Kurzhubanstellungen Druckmeßgeber, Weggeber oder dergleichen angeordnet sind. Entsprechend dem Patentanspruch versteht es sich, daß bei dem erfindungsgemäßen Universalgerüst die konstruktiven Maßnahmen alternativ auf die jeweils andere Horizontalwalze zu übertragen sind. Die Kombination dieser konstruktiven Maßnahmen ermöglicht das automatische Einrichten der Walzen in der geometrischen Walzmitte und Walzspaltmitte des Gerüstes. Mit den elektromechanischen Anstellungen kann das sogenannte "roll kissing" schnell und sehr präzise durchgeführt werden; mit der hydraulischen Kurzhubanstellung werden die Stellwege und Druckpunkte zur Ermittlung der Federkennlinie durchfahren. Die Ausgestaltung der elektromechanischen Langhubanstellung bzw. der hydraulischen Kurzhubverstellung oder auch der hydraulischen Kurzhubanstellung kann dabei dem Stand der Technik entsprechend erfolgen.

Die Erfindung wird anhand von schematischen Zeichnungen näher erläutert. Es zeigen:
- Figur 1: die auf Walzmitte des Universalgerüstes positionierbaren Horizontalwalzen mit einer Darstellung für die Anstellvorrichtung,
- Figur 2: die Meßkurven zur Berechnung der Walzmitte,
- Figur 3: die auf Walzspaltmitte positionierbaren Horizontalwalzen des Universalgerüstes,
- Figur 4: ein vergrößerter Ausschnitt X gemäß Figur 3,
- Figur 5: die Auffederungskennlinie für die Horizontalwalzen des Universalgerüstes,
- Figur 6: der Verlauf der Anstellgeschwindigkeit in Abhängigkeit von der Walzspaltverkleinerung,
- Figur 7: die Auffederungskennlinie für die Vertikalwalzen,
- Figur 8: die axiale Auffederungskennlinie für die untere Horizontalwalze und
- Figur 9: die axiale Auffederungskennlinie für die untere Horizontalwalze.

In der schematischen Darstellung des Universalgerüstes nach Fig. 1 erkennt man die beiden Horizontalwalzen 1 und 2 sowie die beiden Vertikalwalzen 3 und 4 des Universalgerüstes. Die Walzenständer zur Aufnahme der von den Walzen ausgeübten Walzkräfte sind nicht dargestellt. Im Ausführungsbeispiel sind sowohl der Oberen-Horizontalwalze 1 als auch der Unteren-Horizontalwalze 2 je eine elektromechanische Langhubanstellung 5 bzw. 6 zugeordnet, die durch Doppelpfeile symbolhaft angedeutet sind und in ihrer konstruktiven Ausbildung dem Stand der Technik entsprechen. Dies trifft auch für die elektromechanischen Langhubanstellungen 7 bzw.8 für die Vertikalwalzen 3 und 4 zu. Die jeweiligen Positionen der Horizontalwalzen 1 und 2 werden durch Weggeber 9, 10 überwacht, die durch Skalen angedeutet sind. In gleicher Weise wird die Position der Vertikalwalzen 3 und 4 durch Weggeber 11 und 12 überwacht.

Der Oberen-Horizontalwalze 1 sind zwei hydraulische Kurzhubanstellungen 13 und 14 und den Vertikalwalzen sind ebenfalls zwei hydraulische Kurzhubanstellungen 15 und 16 zugeordnet. Ferner ist der Oberen-Horizontalwalze eine in axialer Richtung wirkende hydraulische Kurzhubverstellung 22 zugeordnet. Mit Hilfe der Weggeber 17 wird die Position der hydraulischen Kurzhubanstellungen der Horizontalwalzen in radialer Richtung überwacht. Diese Überwachung erfolgt bei den Vertikalwalzen mit Hilfe der Weggeber 18. Der Weggeber 21 dient der Überwachung der hydraulischen Kurzhubverstellung 22 in axialer Richtung der Oberen-Horizontalwalze. Die von den Horizontalwalzen 1, 2 auf ein Walzprofil ausgeübte Walzkraft wird durch Walzkraftgeber bzw. Druckmeßdosen 19 gemessen. Die von den Vertikalwalzen 3 und 4 ausgeübten Walzkräfte werden über die Druckgeber 20 vermittelt. Wie nicht näher dargestellt wurde, sind alle Positions-Istwertgeber 17, 18, 21 sowie die Druckmeßdosen 19 für die Horizontalwalzkraft sowie die Druckgeber 20 der Walzkräfte der Vertikalwalzen in einer elektronischen Recheneinheit 26 speicherbar und abrufbar.

Die Obere- und die Untere-Horizontalwalze 1, 2 sind in senkrechter Mittenposition MW des Walzgerüsts eingebaut. Die Vertikalwalzen werden in senkrechter Richtung des Gerüsts unverschiebbar und horizontal höhengleich in das Gerüst eingebaut. Die Obere-Horizontalwalze ist in axialer Richtung mit Hilfe der hydraulischen Kurzhubverstellung 22 einstellbar.

Die Untere-Horizontalwlaze 2 hat in axialer Richtung keinen eigenen Verstellan-trieb. Zur genauen Bestimmung der senkrechten Walzmitte wird die eingebaute Untere-Horizontalwalze mit der Vertikalwalze 4 der Antriebsseite 23 gegen eine Bezugskante 27 des Walzgerüstes geschoben. Bei Erreichen eines definierten hydraulischen Meßdruckes wird die erreichte Position in Richtung der Bedienungsseite 24 des Gerüsts an der axialen Wegerfassung 28 gemessen und ein Meßpunkt P1 gespeichert (Fig. 2). Danach wird die Vertikalwalze 4 der Antriebsseite 23 wieder zurückgefahren.

Mit der Vertikalwalze 3 der Bedienungsseite 24 wird dann die Untere-Horizontalwalze 2 von der Bezugskante 27 des Walzgerüsts in Richtung der Antriebsseite 23 geschoben. Bei Erreichen eines definierten hydraulischen Meßdruckes wird die erreichte Position in Richtung der Antriebsseite 23 an der axialen Wegerfassung 29 gemessen und ein Meßpunkt P2 gespeichert (Fig. 2).

Der Positions-Mittelwert MW der Unteren-Horizontalwalze wird rechnerisch ermittelt, während die Untere-Horizontalwalze im Meßpunkt P2 festgehalten wird. Der Positions-Mittelwert MW der Unteren-Horizontalwalze wird mit folgender Formel ermittelt:$\text{MW = P2 - P1 : 2 (mm)}$

Um den Betrag des Mittelwertes MW wird die Untere-Horizontalwalze 2 beim Nullsetzen der Walzspalte mit Hilfe der Vertikalwalze 4 vom Meßpunkt P2 zurückgeschoben. Ist dann die Position Walzmitte (MW) erreicht, werden folgende Positionswerte in der Recheneinheit 26 zu Null gesetzt.
- Axiale Stellung der Oberen-Horizontalwalze 1
- Axiale Stellung der Untern-Horizontalwalze 2

Gleichzeitig mit der Verschiebung der Unteren-Horizontalwalze 2 wurde auch die Obere-Horizontalwalze mitgeschob-en. Voraussetzung dabei ist die beidseitige Entlastung der Hydraulikzylinder der Kurzhubverstellung 22 für den axialen Verschub der Oberen-Horizontalwalze 1.

Nachdem die Walzmitte MW des Gerüsts entsprechend obiger Beschreibung automatisch ermittelt und festgelegt wurde, gilt es, anschließend die Walzspaltmitte zu ermitteln. Wie eingangs beschrieben wurde, müssen hierzu die Vertikalwalzen 3 und 4 auf der Antriebsseite 23 und auf der Bedienungsseite 24 horizontal und höhengleich in das Walzgerüst eingebaut sein. Die Mitte der Vertikalwalzen ist die Bezugsebene für die Walzspaltmitte.

Nach dem Positionieren der Horizontalwalzen 1 und 2 in der senkrechten Mittenstellung MW des Gerüsts und nach dem Nullsetzen der axialen Positions-Istwertgeber 21 beider Horizontalwalzen werden die Vertikalwalzen 3 und 4 aufgefahren. Die beiden Horizontalwalzen 1 und 2 werden bis zum roll kissing zusammengefahren und mit der hydraulischen Kurzhubanstellung 13, 14 auf einen definierten Walzenballendruck von bswp. 100 KN gebracht. Die Positionswerte der Positions-Istwertgeber werden im Moment des roll kissing und bei dem aufgebrachten Walzenballendruck erfaßt und in der Rechnereinheit 26 gespeichert.

Nach dem Nullsetzen des Walzspaltes wird gemäß Fig. 3 ein Walzspalt A von ca. 10 mm aufgefahren. Dabei werden beide Horizontalwalzen oberhalb der später ermittelten Walzspaltmitte MS eingestellt. Mit Hilfe der hydraulischen Kurzhubanstellungen 15, 16 werden beide Vertikalwalzen 3, 4 gegen die Untere-Horizontalwalze 2 gefahren und der Walzenballendruck jeder einzelnen Vertikalwalze synchron auf bspw. 1000 KN erhöht.

Nach dem Klemmvorgang der Unteren-Horizontalwalze 2 wird die Obere-Horizontalwalze 1 mit Hilfe der hydraulischen Kurzhubverstellung 22 axial aus der Mittenstellung MW bis zur Vertikalwalze 4 der Antriebsseite 23 und anschließend bis zur Vertikalwalze 3 der Bedienungsseite 24 verschoben. Die Wege X1 und X2 werden mit Hilfe des Positions-Istwertgebers 21 für die Obere-Horizontalwalze 1 erfaßt.

Der Abstand B der Unteren-Horizontalwalze 2 zur Walzspaltmitte MS wird nach folgender Formel ermittelt:$\text{B =} \frac{\text{X1 + X2}}{\text{4 tgα}} \text{-} \frac{\text{A}}{\text{2}}$

Nach der Ermittlung der Walzmitte MW bzw. der Walzspaltmitte MS des Gerüsts wird die Untere-Horizontalwalze auf die errechnete Walzspaltmitte gefahren. Anschließend werden die Positions-Istwertgeber für die Horizontalwalzen und die Positions-Istwertgeber für die Vertikalwalzen zu Null gesetzt.

Für das Positionieren der Oberen- und Unteren-Horizontalwalze auf den Walzspalt "Null" für die Stegdicke wird eine elektromechanische Langhubanstellung 5, 6 mit einer Stellgenauigkeit von +/- 0,04 mm eingesetzt sowie eine hydraulische Kurzhubanstellung 13, 14 für die Obere-Horizontalwalze mit einer Stellgenauigkeit von +/-0,01 mm. Mit der eingesetzten Positions-Istwertgeberauflösung kann der Walzspalt auf +/-0,01 mm genau eingestellt werden. Bei dem Nullsetzen der Positions-Istwertgeber 17 für die Horizontalwalzen 1 und 2 wird die Federkennlinienkonstante für die Auffederung des Gerüsts in vertikaler Richtung berücksichtigt sowie die rechnerisch ermittelte Konstante für die Walzenabplattung der Oberen- und der Unteren-Horizontalwalze.

Für das Nullsetzen der Positions-Istwertgeber 18 der Vertikalwalzen 3, 4 in horizontaler Richtung des Walzgerüsts werden die Vertikalwalze 4 der Antriebsseite 23 und die Vertikalwalze der Bedienungsseite 24 gleichzeitig auf die Flanken der Horizontalwalzen gefahren. Für das Positionieren jeder Vertikalwalze 3, 4 auf den geforderten Walzspalt für die Flanschdicke auf der Antriebsseite 23 bzw. Bedienungsseite 24 wird eine elektromechanische Langhubanstellung 7, 8 mit einer Stellgenauigkeit von +/-0,04 mm sowie eine hydraulische Kurzhubanstellung 15, 16 mit einer Stellgenauigkeit von +/- 0,01 mm eingesetzt. Mit der eingesetzten Positions-Istwertgeberauflösung kann jeder Walzspalt auf +/- 0,01 mm genau eingestellt werden. Beim Nullsetzen der Positions-Istwertgeber für die Vertikalwalze wird deren Auffederungskennlinie in horizontaler Richtung des Gerüsts bzw. in radialer Richtung der Vertikalwalzen berücksichtigt. Ferner wird die rechnerische Walzenabplattung der Vertikalwalzen beim Nullsetzen berücksichtigt. Die hydraulischen Kurzhubanstellungen 13, 14 für die Horizontalwalzen 1, 2 und die hydraulischen Kurz-hubanstellungen 15, 16 für die Vertikalwalzen 3, 4 werden in ihre jeweilige zuvor gespeicherte Ausgangsposition zurückgestellt. Die Walzspaltstellwege der Horizontalwalzen und jeder Vertikalwalze sind also auf die Nullposition der hydraulischen Anstellung bezogen.

Insbesondere nach dem Umbau der Horizontal- und Vertikalwalzen des Universal-Walzgerüsts auf neue Profilformate in der Walzstraße müssen die Federkennlinienkonstanten des Universalgerüsts neu bestimmt werden, um eine schnelle und reproduzierbare Kalibereinstellung des Universalgerüsts ohne Testlauf und ohne Probestab vorzunehmen. Die Ermittlung der Federkennlienienkonstanten zeichnet sich durch folgende Arbeitsschritte aus:

Zunächst einmal erfolgt die Ermittlung der Federkennlinienkonstanten für die Horizontalwalzen gemeinsam (Fig. 5). Hierzu werden die elektromechanische Langhubanstellung 5 und die hydraulischen Kurzhubanstellungen 13, 14 der Oberen-Horizontalwalze 1 sowie die elektromechanische Langhubanstellung 6 der Unteren-Horizontalwalze 2 betätigt. Die Vertikalwalzen sind in geöffneter Position. Zur Sicherung der zentrischen Anstellbewegung der Oberen -Horizontalwalze und der Unteren-Horizontalwalze werden die beiden Antriebe für die elektromechanischen Langhubanstellungen elektrisch synchronisiert. Die hydraulischen Kurzhubanstellungen 13, 14 werden in Ausgangsposition des Hydraulikzylinders positioniert und dort während der Anstellbewegung gehalten.

Die Obere-Horizontalwalze und die Untere-Horizontalwalze werden elektromechanisch zusammengefahren. Die an der Unteren-Horizontalwalze angeordneten Druckmeßdosen 19 registrieren einen Druckanstieg, wobei die Anstellgeschwindigkeit mit zunehmender Walzspaltverkleinerung entsprechend dem Geschwindigkeitsverlauf in Fig. 6 vermindert wird. In dem Moment des Aufsetzens der Horizontalwalzen geht die Anstellgeschwindigkeit für beide Langhubanstellungen auf Null, womit das sogenannte "roll kissing" bezeichnet wird.

Mit Hilfe der hydraulischen Kurzhubanstellung für die Obere-Horizontalwalze 1 wird der Walzenballendruck auf bspw. F = 1000 KN erhöht. Der Anstellkraft 1000 KN entspricht in Fig. 5 der Anfangswert A1 in der Auffederungskennlinie. Dabei wird der Stellweg des Kolbens gemessen und gespeichert. Gleichzeitig wird dieser Anfangswert A1 gleich Null gesetzt.

Mit Hilfe der hydraulischen Kurzhubanstellung für die Obere-Horizontalwalze wird der Walzenballendruck weiter auf bspw. F = 3000 KN erhöht; dies entspricht dem Wert A2 in der Auffederungskennlinie gemäß Fig. 5. Der Differenz-Stellweg des Kolbens aufgrund der zusätzlichen Druckerhöhung wird gemessen und gespeichert.

Mit Hilfe der hydraulischen Kurzhubanstellung für die Oberwalze 1 wird der Walzenballendruck weiter um ca. zehn Prozent auf bspw. F = 3300 KN erhöht und danach auf 3000 KN vermindert. Dies entspricht dem Wert B2 der Auffederungskennlinie in Fig. 5. Die Stellweg-Position des Kolbens wird gemessen und gespeichert. Die hydraulische Kurzhubanstellung der Oberen-Horizontalwalze wird weiter bis auf F = 1000 KN vermindert. Dies entspricht dem Wert B1 in der Auffederungskennlinie von Fig. 5.

Zur Bestimmung der mittleren Federkennlinienkonstanten der beiden Horiozontalwalzen 1, 2 sind die Punkte P1 und P2 zu errechnen, wobei P1 = (B1 - A1)/2 und P2 = (B2 - A2)/2 ist. Der Auffederungsweg (ΔS) ergibt sich aus der Differenz P2 - P1 (mm) ; der Differenzdruck (ΔF) ergibt sich aus der Differenz 3000 KN - 1000 KN. Die mittlere Federkennlinienkonstante ist dann ΔF/ΔS (KN/mm) . Die Walzenabplattung, die beim roll kissing eine Funktion von der Walzenaufsetzkraft, des Walzendurchmesser, der Walzenballenlänge sowie des Walzwerkstoffs ist, wird nicht einzel selektiert gemessen, sondern wird nur rechnerisch ermittelt, gespeichert und bei der Bestimmung der Federkennlinienkonstanten berücksichtigt.

Bei der Ermittlung der Federkennlinienkonstanten für die Vertikalwalzen 3, 4 (Fig. 7) werden die elektromechanischen Langhubanstellungen 7, 8 und die hydraulischen Kurzhubanstellungen 15, 16 betätigt. Dabei sind die Horizontalwalzen ohne Druck zusammengefahren. Die Obere-Horizontalwalze 1 ist hydraulisch an den Kurzhubverstellungen 22 für die Axialbewegung beidseitig entlastet.

Die hydraulischen Kurzhubanstellungen 15, 16 der Vertikalwalzen werden in Ausgangsposition des Hydraulikzylinder positioniert und dort während der Anstellbewegung gehalten.

Die Anstellbewegung beider Vertikalwalzen erfolgt bis zum Aufsetzen auf die Obere- und/oder Untere-Horizontalwalze elektromechanisch, nicht synchronisiert und gleichzeitig für die Antriebsseite 23 und für die Bedienungsseite 24 des Universalgerüsts. Entsprechend dem Geschwindigkeitsverlauf gemäß Fig. 6 wird die Anstellgeschwindigkeit mit zunehmender Walzspaltverkleinerung vermindert und wird im Moment des Aufsetzens auf die Obere- und/oder Untere-Horizontalwalze, d.h. im Moment des roll kissing zu Null.

Die Obere-Horizontalwalze wird bei diesem Vorgang axial mit der Unteren-Horizontalwalze kantengleich gedrückt und der Walzenballendruck jeder einzelnen Vertikalwalze wird drucksynchronisiert auf bspw. 1000 KN erhöht. Die Ermittlung des Anfangswertes A1 in der Auffederungskennlinie von Fig. 7 erfolgt getrennt für die Antriebsseite und die Bedienungsseite. Diese Methode erlaubt die Aufnahme der unverfälschten Federkennlinienkonstanten für jede Vertikalwalze gesondert, da sich die Abstützkräfte über die Horizontalwalzen aufheben und nur die Auffederungswerte auf der Antriebsseite und auf der Bedienungsseite gemessen werden. Dabei wird für jede hydraulische Kurzhubanstellung 15, 16 der Stellweg des Kolbens gemessen und gespeichert. Gleichzeitig werden die Anfangswerte A1 gleich Null gesetzt. Die weitere Ermittlung der Federkennlinienkonstanten für jede Vertikalwalze erfolgt entsprechend den Arbeitsschritten, die für die Horizontalwalzen 1, 2 durchgeführt werden und weiter oben zu Fig. 5 und der dargestellten Auffederungskennlinie der Horizontalwalzen beschrieben wurden.

Bei der Ermittlung der Federkennlinienkonstanten der Vertikalwalzen im Universal-Fertiggerüst sind die unterschiedlichen Winkel der Horizontal- und Vertikalwalzen zu kompensieren, bspw. bei Horizontalwalzensätzen für die Walzung von Profilen, deren Flanschbreite größer 500 mm ist. In diesem Fall müssen beim Abdrücken der Vertikalwalzen gegen die Horizontalwalzen Füllstücke bspw. Distanzstücke eingesetzt werden. Diese Distanzstücke werden beim Walzenwechsel eingebaut und nach Eichung der Vertikalwalzen aus dem Universal-Fertiggerüst entnommen. Die Abplattung der Distanzstsücke wird bei der Ermittlung der Federkennlinienkonstanten zusammen mit der Abplattung der Vertikalwalzen in die Berechnungen einbezogen.

Die axiale Federkennlinienkonstante für die Untere-Horizontalwalze wird in beiden Richtungen der Vertikalwalzen getrennt ermittelt (Fig. 8 und Fig. 9). Hierzu hat die Untere-Horizontalwalze 2 einen symbolisch dargestellten Stellweg-Positionsgeber 25 für die Axialverschiebung dieser Walze, angeordnet auf der Bedienungsseite 24 des Walzgerüsts.

Zur Ermittlung der axialen Federkennlinienkonstanten für die Untere-Horizontalwalze werden die elektromechanischen Langhubanstellungen 7, 8 und die hydraulischen Kurzhubanstellungen 15, 16 der beiden Vertikalwalzen 3, 4 eingesetzt. Dabei ist die Obere-Horizontalwalze hydraulisch von den axial wirkenden Kurzhubverstellungen 22 beidseitig entlastet.

Die Untere-Horizontalwalze 2 kann beim Walzen nicht in der voreingestellten Walzmitte gehalten werden und weicht über den Differenzdruck der beiden Vertikalwalzkräfte beim Walzen in beide Richtungen aus. Zur Kompensierung der unterschiedlichen Winkel zwischen der Vertikal- und Horizontalwalze bei z.B. Flanschbreiten größer 500 mm sind beim Universal-Fertiggerüst Distanzstücke vor dem Abdrücken einzusetzen. Die Abplattung der Distanzstücke wird bei der Ermittlung der Federkennlinienkonstanten in die Berechnungen einbezogen. Die hydraulischen Kurzhubanstellungen der Vertikalwalzen werden in Ausgangsposition ihrer jeweiligen Hydraulikzylinder positioniert und dort während der Anstellbewegung gehalten.

Die Ermittlung der Federkennlinienkonstanten der Unteren-Horizontalwalze 2 in Richtung der Bedienungsseite 24 erfolgt gemäß Fig. 8 folgendermaßen:

Die Vertikalwalze 4 der Antriebsseite 23 wird von der elektromechanischen Langhubanstellung 8 gegen die Untere-Horizontalwalze gefahren. Bei diesem Vorgang wird die Obere-Horizontalwalze nur mitgeschleppt. Die Anstellgeschwindigkeit bis zum Aufsetzmoment wird entsprechend der Walzspaltverkleinerung vermindert, d.h. die Anstellgeschwindigkeit wird entsprechend Fig. 6 bis zum Moment des roll kissing auf Null zurückgefahren. Der Moment des Aufsetzens der Vertikalwalze 4 auf die Untere-Horizontalwalze 2 wird durch einen Druckanstieg registriert.

Mit Hilfe der hydraulischen Kurzhubanstellung 16 für die Vertikalwalze 4 der Antriebsseite 23 wird der Walzenballendruck auf bspw. F = 1000 KN erhöht. Diese Walzkraft entspricht dem Anfangswert A1 der zu ermittelnden Federkennlinie. Der Stellweg-Wert auf dem Weggeber 18 an der Axialverschiebung wird bei 1000 KN gleich Null gesetzt. Entsprechend der Federkennlinie von Fig. 8 wird mit Hilfe der hydraulischen Kurzhubanstellung 16 der Vertikalwalze der Antriebsseite der Walzenballendruck weiter auf bspw. F = 3000 KN erhöht. Diese Walzkraft entspricht dem Wert A2 auf der Federkennlinie. Der Stellweg wird über den Weggeber an der Axialverschiebung gemessen und gespeichert. Dann wird der Walzenballendruck der Vertikalwalze 4 weiter um 10% auf bspw. F = 3300 KN erhöht und danach auf 3000 KN vermindert. Diese Walzkraft entspricht dem Wert B2 auf der Federkennlinie gemäß Fig. 8. Die Stellweg-Position an der Axialverschiebung wird gemessen und gespeichert. An der hydraulischen Kurzhubanstellung 16 der Vertikalwalze der Antriebsseite wird der Walzenballendruck weiter auf 1000 KN vermindert. Diese Walzkraft entspricht dem Wert B1 auf der Federkennlinie gemäß Fig. 8. Die Stellweg-Position an der Axialverschiebung wird gemessen und gespeichert. Die mittlere Federkennlinienkonstante zwischen den Punkten P1 und P2 gemäß Fig. 8 wird entsprechend dem Algorithmus berechnet, der zuvor bei der Berechnung der mittleren Federkennlinienkonstanten für die Horizontalwalzen 1, 2 angegeben wurde.

Die Ermittlung der Federkennlinienkonstanten für die Untere-Horizontalwalze 2 in Richtung der Antriebsseite 23 gemäß Fig. 9 erfolgt in der gleichen Weise wie die Ermittlung der Federkennliniekonstanten der Unteren-Horizontalwalze in Richtung der Bedienungsseite 24 gemäß Fig. 8 und ist mit der Vertikalwalze 3 der Bedienungsseite 24 durchzuführen, wie dies in Fig. 9 schematisch dargestellt wurde. Die Berechnung der mittleren Federkennlinienkonstanten zwischen den Punkten P1 und P2 in Fig. 9 erfolgt ebenfalls entsprechend dem Algorithmus, der zur Berechnung der mittleren Federkennlinienkonstanten in Fig. 8 bzw. für die Horizontalwalzen angegeben wurde.

Mit der beanspruchten und zuvor beschriebenen Erfindung wird ein automatisches Einrichten der Walzen eines Universalgerüstes ermöglicht zusammen mit einem automatischen Nullsetzen der Horizontalwalzspalte und der Vertikalwalzspalte unter Berücksichtigung der ermittelten aktuellen Federkennlinienkonstanten. Das automatische Einrichten der Walzen für das Universalgerüst kann von einem Leitstand aus vorgenommen werden. Dabei können die erfindungsgemäßen Maßnahmen nicht nur auf die Untere-Horizontalwalze bezogen werden, sondern alternativ auch auf die Obere-Horizontalwalze des Universal-Walzgerüsts.

### Liste der Bezugszeichen

1 Obere-Horizontalwalze
2 Untere-Horizontalwalze
3 Vertikalwalze
4 Vertikalwalze
5 Langhubanstellung der Oberen-Horizontalwalze
6 Langhubanstellung der Unteren-Horizontalwalze
7 Langhubanstellung der Vertikalwalze der Bedienungsseite
8 Langhubanstellung der Vertikalwalze der Antriebsseite
9, 10 Weggeber für die Horizontalwalzen
11, 12 Weggeber für die Vertikalwalzen
13, 14 hydraulische Kurzhubanstellungen der Oberen-Horizontalwalze
15, 16 hydraulische Kurzhubanstellung der Vertikalwalzen
17 Weggeber/Positions-Istwertgeber der Oberen-Horizontalwalze (radial)
18 Weggeber/Positions-Istwertgeber der Vertikalwalzen (radial)
19 Druckmeßdosen
20 Druckgeber
21 Positions-Istwertgeber der Horizontalwalzen (axial)
22 hydraulische Kurzhubverstellung
23 Antriebsseits
24 Bedienungsseite
25 Stellweg-Positionsgeber der Unteren-Horizontalwalze (axial)
26 Recheneinheit
27 Bezugskante des Universalgerüsts
28 Wegerfassung
29 Wegerfassung

## Patentansprüche

1. Verfahren zum automatischen Einrichten von Horizontal- und Vertikalwalzen (1, 2; 3,4) in einem Universalgerüst, insbesondere nach dem Umbau des Gerüstes auf neue Profilformate der Walzstraße mit Hilfe von Anstellgliedern (5, 6; 13, 14; 15, 16) und mittels von auf Rechnereinheiten (26) geschaltete Positions-Meßeinrichtungen für die Walzenanstellungen unter Berücksichtigung der Federkennlinienkonstanten (F),
**dadurch gekennzeichnet,**
- daß die axiale Einbaugeometrie der Vertikalwalzen (3, 4) in dem Gerüst als feste Bezugsgröße dient und die Horizontalwalzen (1, 2) radial und axial in solche von Positions-Istwertgebern (17, 21) gemessenen Walzenstellungen verschoben werden, aus denen die geometrische Walzmitte (MW) und die geometrische Walzspaltmitte (MS) des Gerüsts bestimmt wird,
- daß die radiale Federkennlinie (F) für beide Horizontalwalzen (1, 2) gemeinsam, die radiale Federkennlinie für jede Vertikalwalze (3, 4) gesondert und die axiale Federkennlinie einer der Horizontalwalzen (1, 2) jeweils nach einer der beiden Achsrichtungen gesondert ermittelt wird, in dem die Walzen elektromechanisch bis zu dem Moment des Aufsetzens gegeneinander gefahren werden und anschließend der Walzenballendruck auf mindestens zwei Druckpunkte(P₁, P₂) erhöht und von diesen Druckpunkten wieder entlastet wird.

2. Verfahren nach Anspruch 1,
**gekennzeichnet durch**
folgende Sequenz von Arbeitsschritten:
- Die Vertikalwalzen (3, 4) werden in senkrechter Richtung des Gerüstes unverschiebbar und horizontal höhengleich in das Gerüst eingebaut,
- die Untere- bzw. die Obere-Horizontalwalze (1, 2) wird in senkrechter Mittenposition in das Gerüst eingebaut,
- die Untere- bzw. die Obere-Horizontalwalze (1, 2) wird von den Vertikalwalzen (3, 4) mit einem bestimmten Druck wechselseitig angefahren und aus den gemessenen Positionswerten wird die Walzmitte (MW) bestimmt,
- die Horizontalwalzen (1, 2) werden aufgefahren und oberhalb bzw. unterhalb der horizontalen Mittenposition der Vertikalwalzen (3, 4) wird ein bestimmter Walzspalt (A) eingestellt,
- die Vertikalwalzen (3, 4) werden gegen die Untere- bzw. Obere-Horizontalwalze (1, 2) gefahren und auf einen bestimmten Druck gebracht,
- die Obere- bzw. Untere-Horizontalwalze (1, 2) wird wechselseitig gegen die Vertikalwalzen (3, 4) verschoben, die erreichten Positionen werden gemessen und der Abstand (B) der Unteren- bzw. der Oberen-Horizontalwalze (1, 2) zur Walzspaltmitte (MS) errechnet,
- die Positions-Istwertgeber (17, 21) für die Horizontalwalzen (1, 2) und die Positions-Istwertgeber (18) für die Vertikalwalzen (3, 4) werden zu Null gesetzt.

3. Verfahren nach Anspruch 1, oder 2,
**dadurch gekennzeichnet,**
daß die Geschwindigkeit der elektromechanischen Anstellung (7,8; 9,10) der Walzen (3,4; 1,2) gegeneinander mit zunehmender Abstandsverkleinerung vermindert wird und im Moment des Aufsetzens zu Null wird.

4. Verfahren nach mindestens einem der Ansprüche 1 bis 3,
**dadurch gekennzeichnet,**
daß die elektromechanische Anstellbewegung der Horizontalwalzen (1,2) gegeneinander und bei geöffneten Vertikalwalzen (3,4) bis zum Aufsetzmoment sychronisiert ist und anschließend eine der Horizontalwalzen (1,2) mit dem Walzenballendruck hydraulisch beaufschlagt wird.

5. Verfahren nach mindestens einem der Ansprüche 1 bis 4,
**dadurch gekennzeichnet,**
daß die Vertikalwalzen (3,4) bei drucklos gegeneinander gefahrenen und im Sinne einer Axialbewegung entlasteter Oberen- oder Unteren-Horizontalwalze (1,2) elektromechanisch gegen die Flanken derr Horizontalwalzen (1,2) bis zum Aufsetzmoment gefahren werden und daß anschließend jede einzelne Vertikalwalze (3,4) drucksynchronisiert mit dem Walzenballendruck hydraulisch beaufschlagt wird.

6. Verfahren nach mindestens einem der Ansprüche 1 bis 5,
**dadurch gekennzeichnet,**
daß jeweils eine Vertikalwalze (3,4) von einer bzw. der anderen Seite elektromechanisch gegen die zugeordnete Flanke der Unteren- bzw. Oberen-Horizontalwalze (1,2) bis zu dem Aufsetzmoment gefahren wird, wobei die Horizontalwalzen (1,2) drucklos gegeneinander gefahren sind und daß anschließend jede Vertikalwalze mit dem Walzenballendruck hydraulisch beaufschlagt wird.

7. Verfahren nach mindestens einem der vorhergehenden Ansprüche,
**dadurch gekennzeichnet,**
daß zwischen die Flanken der Horizontalwalzen (1,2) und dem Walzenballen jeder Vertikalwalze (3,4) gegebenenfalls ein Füllstück eingelegt wird, bevor die Vertikalwalze (3,4) mit dem hydraulischen Walzenballendruck beaufschlage wird.

8. Verfahren nach mindestens einem der vorhergehenden Ansprüche,
**dadurch gekennzeichnet,**
daß der jeweilige Stellweg (S) der hydraulischen Anstellung der Walzen und der entsprechende beaufschlagte Walzenballendruck (F) gemessen und gespeichert werden und daß in an sich bekannter Weise aus den Differenzdrücken (ΔF) und der zugehörigen Differenz der Stellweg (ΔS) eine mittlere Federkennlinienkonstante ermittelt wird.

9. Universalgerüst ausgerüstet zum automatischen Einrichten der Horizontal- und Vertikalwalzen nach den Verfahrensansprüchen 1 bis 8,
**dadurch gekennzeichnet,**
- daß die Obere- bzw. Untere-Horizontalwalze (1, 2) mit einer in radialer Richtung wirkenden elektromechanischen Langhubanstellung (5, 6) und mit einer hydraulischen Kurzhubanstellung (13, 14) verbunden ist sowie eine in axialer Richtung wirkende Kurzhubverstellung (22) aufweist,
- daß die Untere- bzw. Obere-Horizontalwalze (2, 1) mit einer in radialer Richtung wirkenden elektromechanischen Langhubanstellung (6, 5) verbunden ist und in axialer Richtung lösbar und einstellbar ist,
- daß die Vertikalwalzen (3, 4) mit einer in radialer Richtung wirkenden elektromechanischen Langhubanstellung (7, 8) und mit einer hydraulischen Kurzhubanstellung (15, 16) verbunden sind und in vertikaler Richtung des Gerüsts unverschiebbar und höhengleich angeordnet sind,
- daß die Obere- bzw. Untere-Horizontalwalze (1, 2) eine hydraulische Stellvorrichtung (22) für eine Axialbewegung aufweist, die entlastbar ist.
- daß die Vertikalwalzen (3, 4) in der Walzspaltmitte (MS) des Gerüsts angeordnet sind.
- daß die Horizontalwalzen (1, 2) axiale Positions-Istwert-Geber (21) aufweisen, die meßtechnisch mit einer Recheneinheit (26) zur Bestimmung der vertikalen Walzmitte (MW) des Gerüsts verbunden sind.
- daß die Horizontalwalzen (1, 2) radiale und axiale Positions-Istwert-Geber (17, 21) aufweisen, die meßtechnisch mit einer Recheneinheit (26) zur Bestimmung der horizontalen Walzspaltmitte (MS) des Gerüsts verbunden sind.
- daß an den elektromechanischen Langhubanstellungen (5, 6, 7, 8) Druckaufnehmer (19), Weggeber (9, 10, 11, 12) oder dergleichen angeordnet sind.
- daß an den hydraulischen Kurzhubanstellungen (13, 14, 15, 16) Druckmeßgeber (20), Weggeber (17, 18) oder dergleichen angeordnet sind.

## Claims

1. Method for the automatic setting-up of horizontal and vertical rolls (1, 2; 3, 4) in a universal mill stand, particularly after the changing over of the stand to new profile shapes of the roll train with the aid of adjusting elements (5, 6; 13, 14; 15, 16) and by means of position measuring equipments, which are connected to computer units (26), for the roll adjustments with taking into account of the spring characteristic constants (F), characterised thereby
- that the axial installation geometry of the vertical rolls (3, 4) in the stand serves as a fixed reference magnitude and the horizontal rolls (1, 2) are radially and axially displaced into such roll settings, which are measured by position actual value transmitters (17, 21), from which the geometric roll centre (MW) and the geometric roll gap centre (MS) of the stand are determined, and
- that the radial spring characteristic (F) for both horizontal rolls (1, 2) together, the radial spring characteristic for each vertical roll (3, 4) separately and the axial spring characteristic of one of the horizontal rolls (1, 2) each time in one of the two axial directions are separately detected, in that the rolls are electromechanically moved towards each other up to the moment of touching and subsequently the roll circumference surface pressure at at least two pressure points (P₁, P₂) is increased and relieved again from these pressure points.

2. Method according to claim 1, characterised by the following sequence of working steps:
- the vertical rolls (3, 4) are installed in the stand to be non-displaceable in vertical direction of the stand and horizontally at the same height,
- the lower or the upper horizontal roll (1, 2) is installed in vertical mid position in the stand,
- the lower horizontal roll (2) and the upper horizontal roll (1) are driven in alternation by the vertical rolls (3, 4) by a certain pressure and the roll centre point (MW) is determined from the measured position values,
- the horizontal rolls (1, 2) are moved up and a certain roll gap (A) is set above or below the horizontal mid position of the vertical rolls (3, 4),
- the vertical rolls (3, 4) are moved against the lower or upper horizontal roll (1, 2) and brought to a certain pressure,
- the upper horizontal roll (1) and lower horizontal roll (2) are displaced in alternation against the vertical rolls (3, 4), the attained positions are measured and the spacing (B) of the lower and upper horizontal rolls (1, 2), respectively, relative to the roll gap centre (MS) calculated, and
- the position actual value transmitters (17, 21) for the horizontal rolls (1, 2) and the position actual value transmitters (18) for the vertical rolls (3, 4) are set to zero.

3. Method according to claim 1 or 2, characterised thereby that the speed of the electromechanical adjustment (7, 8; 9, 10) of the rolls (3, 4; 1, 2) relative to one another is reduced with advancing diminution of spacing and is reduced to zero at the moment of touching.

4. Method according to one of claims 1 to 3, characterised thereby that the electromechanical adjusting movement of the horizontal rolls (1, 2) towards one another and with the vertical rolls (3, 4) opened is synchronised up to the moment of touching and subsequently one of the horizontal rolls (1, 2) is hydraulically loaded by the roll circumferential surface pressure.

5. Method according to one of claims 1 to 4, characterised thereby that with the upper or lower horizontal rolls (1, 2) moved against one another without pressure and relieved in the sense of an axial movement the vertical rolls (3, 4) are electromechanically moved towards the flanks of the horizontal rolls (1, 2) up to the movement of touching and that subsequently each individual vertical roll (3, 4) is hydraulically loaded, synchronised in terms of pressure, with the roll circumferential surface pressure.

6. Method according to at least one of claims 1 to 5, characterised thereby that each time one vertical roll (3, 4) is electromechanically moved from one or the other end towards the associated flank of the lower or upper horizontal roll (1, 2) up to the moment of touching, wherein the horizontal rolls (1, 2) are moved without pressure against one another and that subsequently each vertical roll (3, 4) is hydraulically loaded by the roll circumferential surface pressure.

7. Method according to at least one of the preceding claims, characterised thereby that in a given case a filler member is inserted between the flanks of the horizontal rolls (1, 2) and the roll circumferential surface of each vertical roll (3, 4) before the vertical roll (3, 4) is loaded with the roll circumferential surface hydraulic pressure.

8. Method according to at least one of the preceding claims, characterised thereby that the respective setting travel (S) of the hydraulic adjustment of the rolls and the correspondingly loaded roll circumferential surface pressure (F) are measured and stored at that a mean spring characteristic constant is ascertained in per se known manner from the difference pressures (ΔF) and the associated difference of the setting travel (ΔS).

9. Universal mill stand equipment equipped for the automatic setting up of the horizontal and vertical rolls according to the method claims 1 to 8, characterised thereby
- that the upper or lower horizontal roll (1, 2) is connected with an electromechanical long-stroke adjuster (5, 6) acting in radial direction and with a hydraulic short-stroke adjuster (13, 14) and has a short-stroke adjuster (22) acting in axial direction,
- that the lower or upper horizontal roll (2, 1) is connected with an electromechanical long-stroke adjuster (6, 5) acting in radial direction and is slackenable and settable in axial direction,
- that the vertical rolls (3, 4) are connected with an electromechanical long-stroke adjuster (7, 8) acting in radial direction and with a hydraulic short-stroke adjuster (15, 16) and are arranged to be non-displaceable and at like height in the vertical direction of the stand,
- that the upper or lower horizontal roll (1, 2) comprises a hydraulic setting device (22), which is able to be relieved, for an axial movement,
- that the vertical rolls (3, 4) are arranged in the roll gap centre (MS) of the stand,
- that the horizontal rolls (1, 2) have axial position actual value transmitters (21), which are connected in terms of measuring technology with a computer unit (26) for the determination of the vertical roll centre (MW) of the stand,
- that the horizontal rolls (1, 2) have radial and axial position actual value transmitters (17, 21), which are connected in terms of measuring technology with a computer unit (26) for the determination of the horizontal roll gap centre (MS) of the stand,
- that pressure pick-ups (19), travel transmitters (9, 10, 11, 12) or the like are arranged at the electromechanical long-stroke adjusters (5, 6, 7, 8), and
- that pressure transducers (20), travel transmitters (17, 18) or the like are arranged at the hydraulic short-stroke adjusters (13, 14, 15, 16).

## Revendications

1. Procédé pour la justification automatique de cylindres horizontaux et verticaux (1, 2; 3, 4) dans un laminoir universel, en particulier après l'adaptation du laminoir à des nouveaux formats de profil du train de laminage à l'aide d'éléments de réglage (5, 6; 13, 14; 15, 16) et au moyen de dispositifs de mesure de la position reliés à des unités de calcul (26) pour les réglages des cylindres en tenant compte des constantes des courbes caractéristiques de flexibilité (F), caractérisé
- en ce que la géométrie axiale de placement des cylindres verticaux (3, 4) dans le laminoir sert de grandeur de référence fixe et en ce que les cylindres horizontaux (1, 2) sont déplacés radialement et axialement dans des positions de cylindre mesurées par des indicateurs de position instantanée (17, 21) à partir desquelles on détermine le milieu géométrique du cylindre (MC) et le milieu géométrique de l'écartement des cylindres (ME) du laminoir,
- en ce que la courbe caractéristique de flexibilité radiale (F) pour les deux cylindres horizontaux (1, 2) est déterminée simultanément, en ce que la courbe caractéristique de flexibilité radiale (F) pour les deux cylindres verticaux (3, 4) est déterminée séparément et en ce que la courbe caractéristique de flexibilité axiale (F) d'un des cylindres horizontaux (1, 2) est déterminée séparément en fonction d'une des deux directions d'axe dans lesquelles les cylindres sont déplacés électromécaniquement jusqu'au moment de rencontre l'un contre l'autre et en ce qu'on augmente consécutivement la pression de la table de cylindre en au moins deux points de poussée (P₁, P₂) puis en ce qu'on la relâche à nouveau de ces points de poussée.

2. Procédé selon la revendication 1, caractérisé par la séquence d'étapes de procédé suivante:
- les cylindres verticaux (3, 4) sont placés dans le laminoir de manière à être verticalement immobiles et horizontalement à même hauteur,
- le cylindre horizontal (1, 2) inférieur ou supérieur est placé dans le laminoir dans la position médiane verticale,
- le cylindre horizontal (1, 2) inférieur ou supérieur est entraîné alternativement par les cylindres verticaux (3, 4) à une pression déterminée et on détermine le milieu des cylindres (MC) à partir des positions mesurées,
- les cylindres horizontaux (1, 2) sont placés l'un contre l'autre et on règle un écartement de cylindre (A) déterminé au-dessus ou au-dessous de la position médiane horizontale des cylindres verticaux (3, 4),
- les cylindres verticaux (3, 4) sont amenés contre le cylindre horizontal (1, 2) inférieur ou supérieur et amenés à une pression déterminée,
- le cylindre horizontal (3, 4) inférieur ou supérieur est déplacé alternativement contre les cylindres verticaux (3, 4), on mesure les positions atteintes et on calcule la distance (B) du cylindre horizontal (1, 2) inférieur ou supérieur par rapport au milieu de l'écartement des cylindres (ME),
- les indicateurs de position instantanée (17, 21) pour les cylindres horizontaux (1, 2) et l'indicateur de position instantanée (18) pour les cylindres verticaux (3, 4) sont mis à zéro.

3. Procédé selon la revendication 1 ou 2, caractérisé en ce que la vitesse du réglage électromécanique (7, 8; 9, 10) des cylindres (3, 4; 1, 2) l'un contre l'autre est diminuée en fonction de la diminution de la distance et en ce qu'elle tombe à zéro au moment de la rencontre.

4. Procédé selon au moins une quelconque des revendications 1 à 3, caractérisé en ce que le mouvement de réglage électromécanique des cylindres horizontaux (1, 2) l'un contre l'autre lorsque les cylindres verticaux (3, 4) sont ouverts est synchronisé jusqu'au moment de rencontre et en ce qu'un des cylindres horizontaux (1, 2) est consécutivement soumis à une pression hydraulique au moyen de la pression de la table du cylindre.

5. Procédé selon au moins une quelconque des revendications 1 à 4, caractérisé en ce que les cylindres verticaux (3, 4) sont amenés sans pression l'un contre l'autre et déplacés électromécaniquement dans le sens d'un mouvement axial, déchargeant le cylindre horizontal (1, 2) supérieur ou inférieur, contre les flancs des cylindres horizontaux (1, 2) jusqu'au moment de rencontre et en ce qu'on soumet ensuite chaque cylindre vertical (3, 4) hydrauliquement et de manière synchronisée à la pression de la table de cylindre.

6. Procédé selon au moins une quelconque des revendications 1 à 5, caractérisé en ce que chaque cylindre vertical (3, 4) est déplacé électromécaniquement d'un ou de l'autre côté contre le flanc correspondant du cylindre horizontal (1, 2) inférieur ou supérieur jusqu'au moment de rencontre, les cylindres horizontaux (1, 2) étant placés l'un contre l'autre sans pression et en ce que chaque cylindre vertical (3, 4) est ensuite soumis hydrauliquement à la pression de la table de cylindre.

7. Procédé selon au moins une quelconque des revendications ci-dessus, caractérisé en ce qu'on place, le cas échéant, une pièce intercalaire entre les flancs des cylindres horizontaux (1, 2) et la table de cylindre de chaque cylindre vertical (3, 4) avant de soumettre le cylindre vertical (3, 4) à la pression hydraulique de la table de cylindre.

8. Procédé selon au moins une quelconque des revendications ci-dessus, caractérisé en ce qu'on mesure et enregistre chaque parcours de réglage (S) du réglage hydraulique des cylindres et la pression correspondante (F) de la table de cylindre et en ce qu'on détermine de manière connue en soi une constante moyenne de la courbe caractéristique de flexibilité à partir des pressions différentielles (Δ F) et de la différence correspondante du parcours de réglage (ΔS).

9. Laminoir universel équipé pour le réglage automatique des cylindres horizontaux et verticaux selon les revendications de procédé 1 à 8, caractérisé
- en ce que le cylindre horizontal (1, 2) supérieur ou inférieur est relié à un dispositif de réglage à longue course (5, 6), électromécanique et agissant dans la direction radiale, et à un dispositif de réglage à courte course (13, 14) hydraulique ainsi qu'à un dispositif de réglage à courte course (22) agissant dans la direction axiale,
- en ce que le cylindre horizontal (2, 1) supérieur ou inférieur est relié à un dispositif de réglage (6, 5) à longue course électromécanique, agissant dans la direction radiale et pouvant être découplé et réglé dans la direction axiale,
- en ce que les cylindres verticaux (3, 4) sont reliés à un dispositif de réglage à longue course (7, 8) électromécanique agissant dans la direction radiale et à un dispositif de réglage à courte course (15, 16) hydraulique et en ce qu'ils sont disposés verticalement de manière immobile et à même hauteur,
- en ce que le cylindre horizontal (1, 2) supérieur ou inférieur présente un dispositif de réglage (22) hydraulique pour un mouvement axial qui peut être déchargé,
- en ce que les cylindres verticaux (3, 4) sont disposés au milieu de l'écartement des cylindres (ME) du laminoir,
- en ce que les cylindres horizontaux (1, 2) présentent des indicateurs de position instantanée (21) axiaux qui sont reliés à une unité de calcul (26) pour la détermination du milieu de cylindre (MC) vertical du laminoir,
- en ce que les cylindres horizontaux (1, 2) présentent des indicateurs de position instantanée (17, 21) radiaux et axiaux qui sont reliés à une unité de calcul (26) pour la détermination du milieu de l'écartement vertical des cylindres (ME) du laminoir
- en ce qu'on a disposé des capteurs de pression (19), des indicateurs de parcours (9, 10, 11, 12) ou analogues sur les dispositifs de réglage électromécaniques à longue course (5, 6, 7, 8),
- en ce qu'on a disposé des indicateurs de pression (20), des indicateurs de parcours (17, 18) ou analogues sur les dispositifs de réglage hydrauliques à courte course (13, 14, 15, 16).
